# EUROPÄISCHE PATENTSCHRIFT

(11) **EP 0 316 346 B1**
(45) Veröffentlichungstag und Bekanntmachung des Hinweises auf die Patenterteilung: **19.09.1990**
(21) Anmeldenummer: 87905199.3
(22) Anmeldetag: 22.07.1987
(51) Int. Cl.: F01C 1/067

(54) **DREHKOLBENMASCHINE**
ROTATING PISTON MACHINE
MACHINE A PISTON ROTATIF

(30) Priorität: 23.07.1986 DE 3624842
(43) Veröffentlichungstag der Anmeldung: 24.05.1989
(73) Patentinhaber: SCHUKEY, Jürgen, D-2000 Hamburg 54 (DE)
(72) Erfinder: SCHUKEY, Jürgen, D-2000 Hamburg 54 (DE)
(74) Vertreter: Glawe, Delfs, Moll & Partner
(86) Internationale Anmeldenummer: EP8700401
(87) Internationale Veröffentlichungsnummer: WO8800641

(56) Entgegenhaltungen:
- DE-C- 594 018
- FR-A- 2 032 631
- GB-A- 299 776
- US-A- 1 458 950

## Beschreibung

Die Erfindung betrifft eine Drehkolbenmaschine mit einem Gehäuse, mit einer im Gehäuse gelagerten Welle, mit einem Ringraum, in dem zwei Rotationskörper angeordnet sind und an dessen Wänden, in denen Ein- und Auslaßöffnungen für das Arbeitsmedium vorgesehen sind, die Rotationskörper dichtend anliegen, wobei jeder Rotationskörper vier radial sich nach außen erstrekkende sektorförmige Flügel aufweist, die beiden Rotationskörper koaxial angeordnet sind und ihre Flügel so ineinandergreifen, daß jeweils ein Flügel des einen Rotationskörpers zwischen zwei Flügeln des anderen Rotationskörpers angeordnet ist, wobei eine Kurvenbahnsteuerung vorgesehen ist, durch die bei Rotation der Welle beide Rotationskörper Drehungen mit zyklischen Änderungen der Rotationsgeschwindigkeit und der Abstände zwischen den Flügeln der beiden Rotationskörper ausführen, und die Kurvenbahnsteuerung innere Kurvenringe, die mit der Welle drehfest verbunden sind, aufweist.

Es sind verschiedene Drehkolbenmaschinen bekannt, die aber alle verschiedene Nachteile haben. Insbesondere tritt häufig das Problem der Aushuchtung auf, so daß die bekannten Drehkolbenmaschinen häufig sehr unrund laufen, was einerseits zu Erschütterungen und Lärm Anlaß gibt, andererseits aber auch die Lager sehr stark beansprucht.

Auch bei einer bekannten Drehkolbenmaschine der eingangs genannten Art (GB-PS 299,776) treten verschiedene Nachteile auf. Wie man sich durch einfache geometrische Überlegungen überzeugen kann, kann dort die Führung der Wälzkörper zwischen der inneren Kurvenbahn und den äußeren Rollen nicht spielfrei erfolgen. Dies ist bei keiner Kurvengeometrie der inneren Kurvenbahn möglich. Die Kraftübertragung über die verschieden gelagerten Rollen ist sehr klein, so daß nur ein geringer Wirkungsgrad erzielt werden kann, der in keinem Verhältnis zu den bewegten Massen steht. Im Bereich der Lastwechsel, das heißt den Umkehrpunkten der Kurvenbahn, findet keine Wechselwirkung statt; man hat hier Totpunkte. Die Lagerung der Rollen ist nicht beschrieben und offenbar nicht gelöst. Wegen der genannten Probleme ist damit zurechnen, daß eine der Entgegenhaltung entsprechende Drehkolbenmaschinezumindestens sehr ungleichmäßig laufen würde und einen geringen Wirkungsgrad hätte.

Die Aufgabe besteht darin, eine Drehkolbenmaschine zu schaffen, die sehr wirkungsvoll arbeitet und bei der im wesentlichen keine Probleme wegen ungleichmäßigen Laufes auftreten.

Die erfindungsgemäße Lösung besteht darin daß die Kurvenbahnsteuerung äußere Kurvenringe, die mit einem Rotationskörper drehfest verbunden sind, und in Radialrichtung verschiebbarre, in Umfangsrichtung durch einen mit dem Gehäuse verbundenen Käfig unverschiebbar gehaltene Wälzkörper aufweist, daß je vier der Wälzkörper zwischen je einem inneren Kurvenring und einem äußeren Kurvenring abrollen, und daß für jeden mit einer solchen Kurvenbahnsteuerung vershenen Rotationskörper zwei Paare von inneren/äußeren Kurvenringen mit entsprechenden je vier Wälzkörpern vorgesehen sind.

Durch die erfindungsgemäße Kurvenbahnsteuerung können die beiden Rotationskörper so in Bewegung versetzt werden, daß bei ihrer Rotation das Volumen der Arbeitsräume auf ihren beiden Seiten zyklisch in Übereinstimmung mit Ein- und Auslaßöffnungen verändert wird, so daß die gewünschte Arbeitsweise erreicht wird.

Die Kraftübertragung erfolgt dabei aud dem kürzesten Wege jeweils über zwei Kurvenbahnflächen. Der Kraftfluß ist an jedem Punkt der Kurvenbahn gewährleistet. Auch ist spielfreier Lauf sichergestellt. Die Kurvengeometrie kann dabei so aufgebaut werden, daß gleichmäßige Beschleunigungswerte erreicht werden, wodurch das Beschleunigungsdrehmoment gesenkt werden kann.

Ständig sind acht Wälzkörper pro Rotationskörper spielfrei und kraftschlüssig wirksam. Die Kraftübertragung erfolgt sowohl durch Hubarbeit der Wälzkörper, als auch durch Traktionzwischen den Kurvenbahnen und den Wälzkörpern (d.h. Abrollen der Wälzkörper auf den Kurvenbahnen).

Die Drehkolbenmaschine kann dabei einerseits als Verdichter z.B. für Gase dienen. Sie kann aber auch als Motor arbeiten, wenn man die verdichteten Gase in einen separaten Brennraum strömen läßt, dort mit Brennstoff beaufschlagt und diese Mischung zündet und die Gase anschließend wieder in den ringförmigen Arbeitsraum leitet, damit sie die Rotationskörper antreiben.

Dreht sich die Welle und damit der damit drehfest verbundene innere Kurvenring, so wird dieser Kurvenring, wenn seine Abrollfläche für den Wälzkörper in Radialrichtung bei dieser Drehung nach außen geht, den Wälzkörper nach außen drücken. Dadurch wird dann indirekt der äußere Kurvenring in Drehung versetzt, da er so ausweichen muß, daß der Wälzkörper eine Stelle findet, bei der die Abrollbahn auf dem äußeren Kurvenring radial weiter außen liegt. Auf diese Weise wird die Drehbewegung von der Welle auf den äußeren Kurvenring und damit auf den Rotationskörper übertragen. Die Geschwindigkeit und die Änderung dieser Geschwindigkeit werden dabei durch die Form der Bahnkurven auf den Kurvenringen bestimmt. Haben die Wälzkörper die am weitesten außenliegende Stellung erreicht, so können sie kein Drehmoment mehr vom inneren Kurvenring auf den äußeren Kurvenring übertragen. Durch den zweiten Satz von inneren/äußeren Kurvenringen wird dann die Bewegung weiter fortgesetzt, bis der erste Satz von inneren/äußeren Kurvenringen wieder Drehmomente übertragen kann.

Es wäre zwar denkbar, nur einen der Rotationskörper mit der erwähnten Kurvenbahnsteuerung zu versehen und den anderen direkt auf der Welle zu befestigen. Diese Lösung ist aber ungünstiger, da die Drehkolbenmaschine dann nicht mehr gleichmäßig laufen kann. Daher wird zweckmäßigerweise für jeden Rotationskörper eine Kurvenbahnsteuerung vorgesehen.

Wenn man zylinderförmige Wälzkörper wählt, so können diese bei sich ändernden Abständen und damit Umfangslängen der Kurvenbahnen auf den Kurvenringen nicht richtig abrollen, sondern müssen teilweise gleiten, was Reibungsverluste mit sich bringt.

Zweckmäßigerweise wird daher vorgesehen, daß die Wälzkörper an beiden Seiten sich kegelförmig verjüngen und daß die Kurvenringe in Radial- und Axialrichtung einer vorgegebenen Funktion folgenden Abrollbahnen aufweisen.

Auf diese Weise kann erreicht werden durch geeignete Wahl der Funktionen, daß die Wälzkörper auf den Abrollbahnen des inneren und des äußeren Kurvenringes gleichmäßig und reibungsfrei abrollen und nicht gleiten. Die Axialfunktion für die Abrollbahn ergibt sich dabei aus der Radialfunktion. Es muß sichergestellt sein, daß bei einer vorgegebenen Drehung des Wälzkörpers um einen gewissen Winkel der Wälzkörper auf beiden Bahnen ohne zu gleiten abrollt. Dies geschieht durch Veränderung des effektiven-Wälzkörperdurchmessers, indem die Bahn an einer Stelle axial verschoben angeordnet ist, bei der der effektive Wälzkörperdurchmesser aufgrund der Kegelform den geeigneten Wert hat.

Zweckmäßigerweise sind die Wälzkörper und die Kurvenringe bezüglich einer Radialebene der Welle spiegelsymmetrisch. Dadurch liegen die Wälzkörper immer auf zwei spiegelsymmetrischen Teilen einer doppelten Abrollbahn auf und können sich nicht verkanten.

Sind die Kurvenringe aus zwei spiegelsymmetrischen Hälften aufgebaut, so können sie besonders einfach hergestellt werden. Beide Kurvenringhälften haben dann (bis auf die Bahnform) im wesentlichen kegelstumpfförmige Form, so daß vor allem die Außenringhälften leichter hergestellt werden können. Außerdem kann auf diese Weise die ganze Anordnung einfach zusammengesetzt werden.

Sind die Kurvenringe dabei in Axialrichtung spannbar, indem zwischen den Kurvenringhälften noch ein Zwischenraum vorgesehen ist, so können durch Axialspannung die Kurvenringhälften fest gegen die Wälzkörper gepreßt werden, so daß die ganze Anordnung spielfrei wird. Diese Spannwirkung in Axialrichung erfolgt vorteilhafterweise durch Federbeaufschlagung.

Wie bereits erwähnt, müssen zwei Kurvenringpaare pro Rotationskörper vorgesehen werden. Wird vorgesehen, daß der eine Satz von Kurvenringen des Paares von Sätzen identisch, aber anders herum eingebaut ist als der andere Satz von Kurvenringen des Paars von Kurvenringen und sind die Wälzkörper des einen Satzes von Kurvenringen um 45° gegen den Satz der anderen Kurvenringe versetzt, so können einerseits die beiden Sätze von Wälzkörpern in Axialrichtung ziemlich dicht nebeneinander angebaut werden, was die Gesamtgröße verringert. Auch die Auswuchtung ist bei diesen Bedingungen besser. Durch Verwendung gleicher Kurvenringe für beide Sätze wird auch die Zahl von unterschiedlichen Kurvenringen sehr klein. Es müssen lediglich zwei äußere Kurvenringhälften und zwei innere Kurvenringhälften hergestellt werden. Dadurch, daß der zweite Satz von Kurvenringen anders herum eingebaut ist, daß also die in Umfangsrichtung verlaufende Funktion genau in entgegengesetzter Richtung wie beim jeweils anderen Satz verläuft, wird die kontinuierliche Kraftübertragung ermöglicht, so daß immer dann, wenn von einem Satz keineKraft übertragen wird, dies durch den anderen Satz geschieht.

Wird vorteilhafterweise vorgesehen, daß die Flügel der Rotationskörper in einer die Wellenachse enthaltenen Ebene die Form eines Quadrats haben, dessen eine Diagonale senkrecht zur Wellenachse steht, und daß das Gehäuse aus zwei Hälften besteht, deren Trennungslinie die Mittelebene des Ringraums ist, so kann der Ringraum besonders leicht hergestellt werden und die Maschine sehr einfach zusammengesetzt werden. Sieht man zwischen den beiden Gehäusehälften noch eine elastische Dichtung und eine Spanneinrichtung vor, so kann man durch stärkeres Zusammenspannen der Gehäusehälften eine bessere Dichtwirkung erreichen, da dann die schrägen Gehäusehälften an den unter 45° zur Welle verlaufenden Flächen der Rotationskörper sehr gut anliegen.

Sieht man noch vor, daß die Winkelstellung der Käfige in Bezug auf das Gehäuse veränderbar ist, so kann die Stellung der Einlaß- und Auslaßöffnungen noch verändert werden. Es bleibt dann zwar die zyklische Bewegung der beiden Rotationskörper auch untereinander gleich; die Rotationskörper bzw. die zwischen ihnen gebildeten Arbeitskammern treffen dann aber zu anderen Zeiten auf die Einlaß- und Auslaßöffnungen, so daß die Arbeitsweise der Maschine auf einfache Weise verändert werden kann.

Bei einer zweckmäßigen Ausführungsform wird noch vorgesehen, daß wenigstens Teile der radial außenliegenden Wand durch bewegliche, hohle, mit Dichtungen versehene Elemente gebildet werden, die bei Nachlassen des Anpreßdrucks an die Flügel und deswegen schlechterer Dichtungswirkung durch eine dadurch bewirkte Leckströmung wieder fester an die Flügel gepreßt werden. Auf diese Weise erhält man eine sehr einfache und zweckmäßige automatische Regulierung der Dichtwirkung zwischen Rotationskörpern und Wänden des Dichtraums.

Zweckmäßigerweise sind die Wälzkörper in den Käfigen mit Hilfe von Lagerschalen oder Gleitbakken gehalten, die im Käfig mit Hilfe von Verzahnungen so befestigt sind, daß sie eine Wälzbewegung in einer Richtung ausführen können, in einer dazu senkrechten Richtung aber an einer Bewegung gehindert sind.

In vielen Fällen wird man den Antrieb, wenn die Drehkolbenmaschine als Kompressor verwendet wird, oder den Abtrieb, wenn die Drehkolbenmaschine als Motor verwendet wird, an der Welle stattfinden lassen. Man kann aber auch die beiden Rotationskörper bzw. damit verbundene Teile starr mit dem Rotor eines Motors/Generators verbinden, dessen Stator mit dem Gehäuse verbunden ist. Bei dieser vorteilhaften Ausführungsform wirkt dann der Antrieb im Falle der Verwendung der Drehkolbenmaschine als Kompressor nicht auf die Welle, sondern direkt auf die beiden Rotationskörper. Die Antriebsgeschwindigkeit kann dabei insbesondere bei Verwendung eines Scheibenläufermotors sehr wirkungsvoll den Änderungen der Drehgeschwindigkeiten der Rotationskörper angepaßt werden. Über die Welle erfolgt dann lediglich noch der durch die Wälzkörper und Kurvenbahnen gesteuerte zwangsmäßige Ausgleich bzw. die Anpassung der Rotationsgeschwindigkeiten der beiden Rotationskörper Entsprechendes gilt bei Verwendung der Drehkolbenmaschine als Motor; in diesem Falle werden dann die Rotoren von Scheibenläufergeneratoren mit den Rotationskörpern starr verbunden.

Durch die erfindungsgemäße Anordnung von acht Wälzkörpern pro Rotationskörper, die spielfrei angeordnet sind, werden die Rotationskörper wirkungsvoll gelagert. Hierdurch wird neben dem bereits erwähnten Vorteil des ruhigen Laufes und des hohen Wirkungsgrades noch erreicht, daß auf zusätzliche Lager für die Rotationskörper völlig verzichtet werden kann.

Die Erfindung wird im folgenden beispielsweise anhand von vorteilhaften Ausführungsformen unter Bezugnahme auf die beigefügten Zeichnungen beschrieben. Es zeigen:
Figur 1 einen Schnitt durch eine Radialebene des Ringraums mit den beiden Rotationskörpern;
Figur 2 die beiden Rotationskörper bei verschiedenen Stellungen;
Figur 3 das Prinzip der erfindungsgemäßen Kurvenbahnsteuerung;
Figur 4 einen Schnitt in einer Axialebene der Welle durch Innenkurvenring, Wälzkörper und Außenkurvenring;
Figur 5 eine Ansicht von Wälzkörper und Käfigteilen, radial von außen gesehen;
Figur 6 eine Seitenansicht des inneren Kurvenringes;
Figur 7 den Kurvenring der Figur 6 in Draufsicht;
Figur 8 eine Schnittansicht des äußeren Kurvenringes;
Figur 9 den Kurvenring der Figur 8 in Draufsicht;
Figur 10 Einzelheiten des Käfigs und der Wälzkörperführung in axialer Ansicht;
Figur 11 einen Schnitt durch die Maschine der Erfindung;
Figur 12 einen Axialschnitt durch den ringförmigen Arbeitsraum bei einer weiteren Ausführungsform der Erfindung; und
Figur 13 in ähnlicher Darstellung wie in Figur 11 eine weitere Ausführungsform.

In Figur 1 ist der Ringraum (1) gezeigt, der von Teilen des Gehäuses (2) umschlossen wird. Im Ringraum (1) befinden sich die beiden ineinandergreifenden Rotationskörper, die als Flügelräder (3 und 4) ausgebildet sind. Das Flügelrad (3) weist dabei die Flügel (3a, 3b, 3c und 3d) auf, während das Flügelrad (4) die Flügel (4a, 4b, 4c und 4d) aufweist. Beide Flügelräder werden durch eine mittige angeordnete Welle (5) auf noch zu beschreibende Weise angetrieben. Mit (6a-6h) sind verschiedene Einlaßöffnungen und Auslaßöffnungen in der Stirnwand des Ringraumes (1) bezeichnet.

Die Arbeitsweise dieser Anordnung ist die folgende. Bewegt sich die Welle (5) im Gegenuhrzeigersinn, so werden die Flügelräder (3 und 4) auf noch zu beschreibende Weise mit unterschiedlichen Geschwindigkeiten im Uhrzeigersinn gedreht. Bei der gezeigten Stellung würde sich zum Beispiel das Flügelrad (4) im Uhrzeigersinn schneller drehen als das Flügelrad (3). In diesem Fall würde sich der Arbeitsraum zwischen den Flügeln (3d und 4a) vergrößern, so daß Gas durch den Einlaßkanal (6a) eingesaugt wird Zu einem späteren Zeitpunkt wird dann dieser Einlaßkanal (6a) durch den langsam nachfolgenden Flügel (3d) verschlossen. Etwa von diesem Moment an beginnt sich der Flügel (3d) schneller zu bewegen als der Flügel (4a), so daß der Arbeitsraum zwischen beiden Flügeln verkleinert wird und das Gas komprimiert wird, bis sich beide Flügel soweit bewegt haben, daß der Arbeitsraum über der Auslaßöffnun, (6b) angelangt ist, so daß hier das Gas entweichen kann. Zu diesem Zeitspunkt kann dann der Flügel (3d) bis an den Flügel (4a) herangeführt werden, so daß das Gas hier völlig herausgedrückt wird.

Diese Wirkungsweise kann sowohl für einen Kompressor als auch für eine Verbrennungskraftmaschine verwendet werden. Es müßten lediglich Verbrennungsräume, Brennstoffleitungen usw. vorgesehen werden.

In Figur 2 sind vier Phasen des eben beschriebenen Arbeitszyklus dargestellt. Nach einer 90° Drehung der beiden Rotationskörper beginnt ein neuer Arbeitszyklus.

In Figur 3 ist nun das Prinzip der erfindungsgemäßen Kurvenbahnsteuerung gezeigt. In den Radialschnitten der Figur 3 ist innen ein mit der Welle (5) drehfest verbundener innerer Kurvenring (7) gezeigt, der außen von einem äußeren Kurvenring (8) umgriffen wird, der mit einem der Rotationskörper (3, 4) verbunden ist. Zwischen den inneren und äußeren Kurvenbahnringen befinden sich in 90° Abständen Wälzkörper (9). Diese werden durch einen Käfig in Bezug auf das Gehäuse (2) so festgehalten, daß sie lediglich eine Bewegung radial nach außen oder innen machen können, aber keine Bewegung in Drehrichtung der Welle oder der inneren und äußeren Kurvenringe (7, 8).

Dreht sich, wie dies beim Übergang von der linken Figur der Figur 3 zur mittleren Figur ersichtlich ist, der innere Kurvenring (7) im Gegenuhrzeigersinn, so werden infolge seiner Außenkontur die Wälzkörper (9) nach außen gedrückt. Dadurch wird dann der äußere Kurvenring (8) im Uhrzeigersinn gedreht, da er in dieser Richtung ausweichen muß, um Platz für die Wälzkörper (9) zu schaffen. Wenn die mittlere Stellung erreicht ist, wird durch eine entsprechende Bewegung eines anderen Satzes aus Innenkurvenring, Wälzkörpern und Außenkurvenring weitergedreht, bis die rechte Stellung in Figur 3 erreicht ist, die wieder der linken Anfangsstellung entspricht. Auf diese Weise wird also die Drehbewegung der Welle (5) in eine Drehbewegung der Rotationskörper (3, 4) im Ringraum umgesetzt, wobei diese Drehbewegung aber ungleichmäßig ist und durch die Kurvenform der inneren und äußeren Kurvenringe (7, 8) bestimmt wird.

Wären die Wälzkörper (9) zylinderförmig so könnten sie nicht gleichmäßig auf dem inneren und dem äußeren Kurvenring (7, 8) abrollen, sie würden vielmehr gleiten, da die Bahnkurven unterschiedlich sind. Dies kann nun durch die erfindungsgemäßen Wälzkörper (9) in Form eines Doppelkegels vermieden werden, wie er in Figur 4 im Schnitt gezeigt ist. Dort erkennt man, daß der Wälzkörper (9) verschiedene effektive Durchmesser beim Abrollen hat. So ist links bei (10) ein mittlerer Walzdurchmesser für das Abrollen auf dem Außenkurvenring (8) dargestellt, während rechts bei (11) ein mittlerer Wälzdurchmesser für das Abrollen auf dem Innenkurvenring (7) angegeben ist. Von mittleren Wälzdurchmessern ist dabei die Rede, da selbstverständlich die Berührungsfläche zwischen Kurvenring und Wälzkörper nicht eine mathematische Linie ist, sondern eine gewisse Breite hat.

Wie dies in der Figur gezeigt ist, sind die Kurvenringe (7 und 8) nicht einstückig ausgebildet, sie bestehen vielmehr aus zwei Kurvenringhälften (7a und 7b bzw. 8a und 8b), die spiegelsymmetrisch ausgebildet sind. Nur im Bereich der Abrollbahn (7c bzw. 8c) ist der Wälzkörper (9) mit diesen Kurvenringhälften in Berühung.

Die Wälzkörper werden in einem Käfig gehalten, den man sich in Figur 4 vor und hinter dem Rotationskörper (9) denken muß. In Draufsicht ist dieser Käfig bzw. ein Teil davon in Figur 5 gezeigt.

Der Wälzkörper (9) wird zwei Lagerschalen (12) gehalten, denen der Wälzkörper sich gleitend drehen kann. Die Lagerschalen weisen außen eine Verzahnung auf, die in eine entsprechende Zahnstange (13) des Käfigs (14) eingreift. Auf diese Weise kann sich der Wälzkörper (9) zwar in Figur 5 nach vorne oder hinten bewegen, d.h. bei der Drehkolbenmaschine in Radialrichtung bzw. in Figur 4 nach oben oder unten. Er ist jedoch an einer Winkelbewegung gegenüber dem Gehäuse, d.h. an einer Bewegung nach rechts oder links bei der Darstellung der Figur 5 gehindert.

In der Figur 6 ist eine Kurveninnenringhälfte (7a) in Seitenansicht dargestellt; in Figur 7 ist dieselbe Kurvenringhälfte (7a) in Draufsicht gezeigt. Man erkennt dort die im wesentlichen schräg verlaufende Außenfläche, die in Form eines Kegelstumpfes angeordnet ist, auf der dann erhaben die Abrollbahn (7c) für den Wälzkörper (9) vorgesehen ist.

Wie man aus den Figuren 6 und 7 erkennen kann, durchläuft die Abrollbahn (7c) sowohl in Radialrichtung als auch in Axialrichtung eine Funktion, die dem gewünschten Bahnsteuerungsverhalten entspricht.

In Figur 8 und 9 ist entsprechend ein Schnitt durch eine äußere Kurvenringhälfte (8a) (Figur 8) bzw. eine Draufsicht gezeigt (Figur 9). Man erkennt auch dort die erhöhte Abrollbahn (8c).

In Figur 10 ist noch einmal in Axialsicht teilweise weggeschnitten die Lagerung der Wälzkörper (9) im Käfig (14) näher dargestellt. Auch die Kurvenringe mit den Abrollbahnen sind dort angedeutet.

In Figur 11 ist in einem Axialschnitt eine Hälfte der erfindungsgemäßen Maschine dargestellt. Die andere Hälfte der Maschine setzt sich dabei im wesentlichen spiegelsymmetrisch nach links hin fort.

Die Antriebswelle (5) ist über eine Distanzhülse (15) und Radial- sowie Axiallager (16, 17) und einen Gehäuseflansch (18) im Gehäuse (2) drehbar gelagert. Außerhalb der Distanzhülse (15) schließt sich noch ein Kupplungsflansch (19) sowie eine Mutter (20) an. Innen von der Distanzhülse (15) folgen die beiden Innenkurvenringpaare, die innere Kurvenringe (7) bilden. Rechts schließt sich dann eine Distanzhülse (21) an, die zu den entsprechenden Innenringen (7) auf der anderen Seite führen, die für den Antrieb des anderen der beiden Rotationskörper bestimmt sind.

Durch Spannen der Mutter (20) werden nun über die Distanzhülsen (15 und 21) sowie durch ein entsprechendes Gegendruckelement auf der linken nicht gezeigten Seite der Maschine die beiden Hälften der Kurveninnenringe (7) zusammengedrückt, so daß die Wälzkörper (9) nach außen gedrückt werden und zwar gegen die Kurvenaußenringe (8). Diese bestehen ebenfalls aus zwei Hälften und sind in einer Mantelhülse (22) drehfest angeordnet, die mit dem Rotationselement (3) verbunden ist. Durch Verschlußflansche (23) werden die äußeren Kurvenringe (8) nicht nur festgehalten, sondern auch gegeneinander gedrückt, um hier einen Gegendruck für den Druck der Wälzkörper (9) zu schaffen. Das Zusammendrücken der Hälften der Innenringe (7) oder Außenringe (8) kann dabei auch über Federelemente erfolgen.

Der Käfig (14), in dem die Wälzkörper (9) gelagert sind, ist schließlich am Gehäuseflansch (18) befestigt und über eine Planverzahnung (24) mit dem Käfig auf der anderen Seite der Anordnung drehfest verbunden. Auf diese Weise ist der Käfig in Umfangsrichtung gegen das Gehäuse festgelegt. Die Winkeleinstellung des Käfig (14) in Bezug auf das Gehäuse (2) kann aber noch dadurch geändert werden, daß die Winkelstellung des Gehäuseflansches (18) in Bezug auf das Gehäuse (2) durch ein Verstellager (25) geändert wird.

Bei (26 bis 30) sind noch Dichtungen gezeigt, bei (31) eine weitere Dichtung zwischen den Gehäusehälften. (32) schließlich ist eine Gleithülse zwischen Käfig (14) und Rotor (3).

Wie gesagt, ist das Gehäuse (2) aus zwei Hälften zusammengesetzt, wobei bei der Trennlinie (33) derselben die Dichtung (31) vorgesehen ist. Wenn die Dichtwirkung zwischen den Flügeln der Rotationskörper (3, 4) und der Wand des Ringraums (1) schlechter wird, kann durch Anziehen eines durch die Bohrung (34) geführten Bolzens dafür gesorgt werden, daß die beiden Gehäusehälften enger aufeinander zubewegt werden, wodurch ein besser Kontakt zwischen Gehäusewänden und Rotationskörpern (3, 4) im Ringraum gegeben ist, wodurch die Dichtwirkung verbessert wird.

Bei der Ausführungsform der Figur 12 stehen die (in Figur 12 gerade nicht sichtbaren) Flügel der Rotationskörper (3 und 4) nicht direkt mit der Gehäusewand (2) in Berührung, sondern mit einem elastisch und abdichtend gelagerten Wandelement (35). Gibt dieses Wandelement (35) nach, so erweitert sich ein Dichtspalt (36) zwischen Rotationskörper (3) und Element (35) bzw. ein entsprechender Dichtspalt zwischen Rotationskörper (4) und einem entsprechend Element (37), das dem Element (35) entspricht. Dadurch tritt hier unter Druck stehendes Gas in den Dichtspalt (36) (und auf der anderen Seite entsprechend) ein und kann durch eine Öffnung (38) in den Hohlraum hinter dem Element (35) gelangen und drückt dadurch dieses in Richung der Pfeile (39) nach innen gegen die Flügel der Rotationskörper. Auf diese Weise wird eine automatische Regulierung der Dichtwirkung erreicht.

Bei der Ausführungsform der Fig. 13 sind die Läufer 42 von Motoren oder Generatoren 40 direkt mit den Rotationskörpern 3, 4 verbunden. In Fig. 13 ist gezeigt, daß der Rotor 42 des Motors/ Generators über die Mantelhülse 22 starr mit dem Rotationselement 3 verbunden ist. Das Entsprechende gilt für einen zweiten nicht gezeigten Motor/Generator 40, der mit dem Rotationskörper 4 starr verbunden ist. Der Stator 41 dieser Motoren/Generatoren ist dabei mit dem Gehäuse 2 starr verbunden. Der Antrieb/Abtrieb erfolgt bei dieser Ausführungsform nicht mehr über die Welle 5. Vielmehr werden die Rotationskörper 3,4 direkt durch die Motoren 40 angetrieben bzw. treiben die Rotationskörper 3, 4 direkt die Generatoren 40 an, wobei dann über die Welle 5 die zwangsweise gesteuerte Koordinierung der Bewegungen der Rotationskörper 3 und 4 erfolgt.

## Patentansprüche

1. Drehkolbenmaschine mit einem Gehäuse (2), mit einer im Gehäuse (2) gelagerten Welle (5), mit einem Ringraum (1), in dem zwei Rotationskörper (3, 4) angeordnet sind und an dessen Wänden, in denen Ein- und Auslaßöffnungen (6a-6h) für das Arbeitsmedium vorgesehen sind, die Rotationskörper (3,4) dichtend anliegen, wobei jeder Rotationskörper (3, 4) vier radial sich nach außen erstreckende sektorförmige Flügel (3a-3d, 4a-4d) aufweist, die beiden Rotationskörper (3, 4) koaxial angeordnet sind und ihre Flügel so ineinandergreifen, daß jeweils ein Flügel des einen Rotationskörpers zwischen zwei Flügeln des anderen Rotationskörpers angeordnet ist, wobei eine Kurvenbahnsteuerung (7, 8, 9) vorgesehen ist, durch die bei Rotation der Welle (5) beide Rotationskörper (3, 4) Drehungen mit zyklischen Änderungen der Rotationsgeschwindigkeit und der Abstände zwischen den Flügeln der beiden Rotationskörper ausführen und die Kurvenbahnsteuerung innere Kurvenringe (7), die mit der Welle (5) drehfest verbunden sind, aufweist, dadurch gekennzeichnet, daß die Kurvenbahnsteuerung äußere Kurvenringe (8), die mit einem Rotationskörper (3, 4) drehfest verbunden sind, und in Radialrichtung verschiebbare, in Umfangsrichtung durch einen mit dem Gehäuse (2) verbundenen Käfig (14) unverschiebbar gehaltene Wälzkörper (9) aufweist, daß je vier der Wälzkörper (9) zwischen je einem inneren Kurvenring (7) und einem äußeren Kurvenring (8) abrollen, und daß für jeden mit einer solchen Kurvenbahnsteuerung versehenen Rotationskörper (3, 4) zwei paare von inneren/äußeren Kurvenringen (7, 8) mit entsprechenden je vier Wälzkörpern (9) vorgesehen sind.

2. Drehkolbenmaschine nach Anspruch 1, dadurch gekennzeichnet, daß für jeden Rotationskörper (3, 4) eine Kurvenbahnsteuerung (7, 8, 9) vorgesehen ist.

3. Drehkolbenmaschine nach Anspruch 1 oder 2, dadurch gekennzeichnet, daß die Wälzkörper (9) an beiden Seiten sich kegelförmig verjüngen und daß die Kurvenringe (7, 8) in Radial- und Axialrichtung einer vorgegebenen Funktion folgende Abrollbahnen (7c, 8c) aufweisen.

4. Drehkolbenmaschine nach Anspruch 3, dadurch gekennzeichnet, daß die Wälzkörper (9) und die Kurvenringe (7, 8) bezüglich einer Radialebene der Welle (5) spiegelsymmetrisch sind.

5. Drehkolbenmaschine nach Anspruch 4, dadurch gekennzeichnet, daß die Kurvenringe (7, 8) aus zwei spiegelsymmetrischen Hälften (7a, 7b; 8a, 8b) aufgebaut sind.

6. Drehkolbenmaschine nach Anspruch 5, dadurch gekennzeichnet, daß die Kurvenringe (7, 8) in Axialrichtung spannbar sind.

7. Drehkolbenmaschine nach Anspruch 6, dadurch gekennzeichnet, daß die Kurvenringe (7, 8) in Axialrichtung federbeaufschlagt sind.

8. Drehkolbenmaschine nach einem der Ansprüche 1 bis 7, dadurch gekennzeichnet, daß die einen Kurvenringe (7, 8) des Paares identisch mit aber anders herum eingebaut sind als die anderen Kurvenringe (7, 8) des Paars, und daß die Wälzkörper (9) der einen Kurvenringe (7, 8) um 45° gegen die der anderen Kurvenringe (7, 8) versetzt angeordnet sind.

9. Drehkolbenmaschine nach einem der Ansprüche 1 bis 8, dadurch gekennzeichnet, daß die Flügel (3a-3d, 4a-4d) der Rotationskörper (3, 4) in einer die Wellenachse enthaltenden Ebene die Querschnittsform eines Quadrats haben, dessen eine Diagonale senkrecht zur Wellenachse steht, und daß das Gehäuse (2) aus zwei Hälften besteht, deren Trennungslinie (33) die Mittelebene des Ringraums (1) ist.

10. Drehkolbenmaschine nach einem der Ansprüche 1 bis 9, dadurch gekennzeichnet, daß die Winkelstellung der Käfige (14) in bezug auf das Gehäuse (2) veränderbar ist.

11. Drehkolbenmaschine nach einem der Ansprüche 1 bis 10, dadurch gekennzeichnet, daß wenigstens Teile der radial außenliegenden Wand des Ringraums (1) durch bewegliche, hohle mit Dichtungen versehene Elemente (35) gebildet werden, die bei Nachlassen des Anpressdrucks an die Flügel und deswegen schlechterer Dichtungswirkung durch eine dadurch bewirkte Leckströmung wieder fester an die Flügel gepreßt werden.

12. Drehkolbenmaschine nach einem der Ansprüche 1 bis 11, dadurch gekennzeichnet, daß die Walzkörper (9) in den Käfigen (14) mit Hilfe von Lagerschalen oder Gleitbacken (12) gehalten sind, die im Käfig (14) mit Hilfe von Verzahnungen (13) so befestigt sind, daß sie eine Wälzbewegung in einer Richtung ausführen können.

## Revendications

1. Machine à piston rotatif comprenant un carter (2), un arbre (5) monté à rotation dans le carter (2), une chambre annulaire (1) dans laquelle sont disposés deux corps rotatifs (3, 4) qui s'appliquent de manière étanche sur les parois de cette chambre dans lesquelles sont prévus des orifices d'admission et d'échappement (6a-6h) pour le fluide moteur, chaque corps rotatif (3, 4) présentant quatre ailes en forme de secteur (3a-3d, 4a-4d) qui s'étendent radialement vers l'extérieur, les deux corps rotatifs (3, 4) étant disposés coaxialement et leur ailes s'interpénétrant de telle manière que chaque aile de l'un des corps rotatifs soit disposée entre deux ailes de l'autre corps rotatif, une commande par came (7, 8, 9) étant prévue, par laquelle, lorsque l'arbre (5) tourne, les deux corps rotatifs (3, 4) effectuent des rotations avec des variations cycliques de la vitesse de rotation et des distances entre les ailes des deux corps rotatifs, et la commande par came présente des anneaux de came intérieurs (7) qui sont solidaires en rotation de l'arbre (5), caractérisée en ce que la commande par came présente des anneaux de came extérieurs (8), qui sont solidaires en rotation d'un corps rotatif (3, 4), et des corps roulants (9), qui sont mobiles en direction radiale et sont maintenus imobiles en direction circonférentielle par une cage (14) fixée au carter (2), en ce que quatre des corps roulants (9) roulent chaque fois entre un anneau de came intérieur (7) et un anneau de came extérieur (8), et en ce qu'il est prévu, pour chacun des corps rotatifs (3, 4) munis d'une telle commande par came, deux paires d'anneaux de came intérieurs/extérieurs (7, 8) avec, pour chacune de ces paires, quatre corps roulants (9).

2. Machine à piston rotatif selon la revendication 1, caractérisée en ce qu'il est prévu une commande par came (7, 8, 9) pour chaque corps rotatif (3, 4).

3. Machine à piston rotatif selon la revendication 1 ou 2, caractérisée en ce que les corps roulants (9) sont en dépouille conique des deux côtés, et en ce que les anneaux de came (7, 8) présentent en direction radiale et axiale une piste de roulement (7c, 8c) qui suit une fonction prédé- finie.

4. Machine à piston rotatif selon la revendication 3, caractérisée en ce que les corps roulants (9) et les anneaux de came (7, 8) sont symétriques par rapport à un plan radial de l'arbre (5).

5. Machine à piston rotatif selon la revendication 4, caractérisée en ce que les _{'}anneaux de came (7, 8) sont constitués par deux moitiés symétriques (7a, 7b; 8a, 8b).

6. Machine à piston rotatif selon la revendication 5, caractérisée en ce que les anneaux de came (7, 8) sont serrables en direction axiale.

7. Machine à piston rotatif selon la revendication 6, caractérisée en ce que les anneaux de came (7, 8) sont sollicités par ressort en direction axiale.

8. Machine à piston rotatif selon l'une quelconque des revendications 1 à 7, caractérisée en ce que l'un des anneaux de came (7,8) de la paire est identique à l'autre anneau de came (7, 8) de la paire mais est monté dans une position angulaire différente, et en ce que les corps roulants (9) de l'un des anneaux de came (7, 8) sont décalés de 45° par rapport à ceux de l'autre anneau de came (7,8).

9. Machine à piston rotatif selon l'une quelconque des revendications 1 à 8, caractérisée en ce que les ailes (3a-3d, 4a-4d) des corps rotatifs (3, 4) ont, dans un plan contenant l'axe de l'arbre, la forme en coupe transversale d'un carré dont une diagonale est perpendiculaire à l'axe de l'arbre, et en ce que le carter (2) se compose de deux moitiés dont la ligne de séparation (33) est le plan médian de la chambre annulaire (1).

10. Machine à piston rotatif selon l'une quelconque des revendications 1 à 9, caractérisée en ce que la position angulaire de la cage (14) par rapport au carter (2) peut être modifiée.

11. Machine à piston rotatif selon l'une quelconque des revendications 1 à 10, caractérisée en ce qu'au moins des parties de la paroi, située extérieurement en direction radiale, de la chambre annulaire (1) sont formées par des éléments creux mobiles (35) munis de garnitures d'étanchéité qui, en cas de relâchement de la pression d'application sur les ailes et, en conséquence, d'amoindrissement de l'effet d'étanchéité, sont de nouveau pressés étroitement contre les ailes par un écoulement de fuite qui en résulte.

12. Machine à piston rotatif selon l'une quelconque des revendications 1 à 11, caractérisée en ce que les corps roulants (9) sont maintenus dans les cages (14) au moyen de coquilles de support ou de mâchoires à glissement (12) qui sont fixées dans la cage (14) au moyen de dentures (13) de telle manière qu'elles puissent effectuer un mouvement de roulement sans glissement dans une direction.

## Claims

1. Rotating piston machine with a housing (2), with a shaft (5) mounted in the housing (2), with an annular space (1), in which two rotating bodies (3, 4) are located and against whose walls, in which inlet and outlet openings (6a-6h) are provided for the working medium, the rotating bodies (3, 4) form a sealing fit, each rotating body (3, 4) having four sector-shaped vanes (3a-3d and 4a-4d) which extend radially outwards, the two rotating bodies (3, 4) being coaxially arranged and their vanes meshing in such a way that at any time one vane of one rotating body is engaged between two vanes of the other rotating body, a cam path control (7, 8, 9) being provided by means of which, when the shaft (5) rotates, both rotating bodies (3, 4) rotate with cyclic variations in the rotating speed and the distances between the vanes of the two rotating bodies, the cam path control having internal cam rings (7) which have a torsionally resistant mounting on the shaft (5), characterized by the fact that the cam path control has external cam rings (8) with a torsionally resistant mounting on a rotating body (3, 4) and rolling elements (9) which are able to move radially but are held stationary in the peripheral direction by a cage (14) connected to the housing (2), by the fact that in each case four of the rolling elements (9) roll between one internal cam ring (7) and one external cam ring (8), and by the fact that for each rotating body (3, 4) equipped with such a cam path control two pairs of internal/external cam rings (7, 8) are provided, each with four rolling elements (9).

2. Rotating piston machine in accordance with Claim 1 characterized by the fact that a cam path control (7, 8, 9) is provided for each rotating body (3, 4).

3. Rotating piston machine in accordance with Claim 1 or 2 characterized by the fact that the rolling elements (9) are tapered on both sides and by the fact that in the radial and axial direction the cam rings (7, 8) have roll-ways (7c, 8c) intended for a specific purpose.

4. Rotating piston machine in accordance with Claim 3 characterized by the fact that the rolling elements (9) and the cam rings (7, 8) display mirror symmetry relative to a radial plane of the shaft (5).

5. Rotating piston machine in accordance with Claim 4 characterized by the fact that the cam rings (7, 8) are constructed of two mirror-symmetrical halves (7a, 7b; 8a 8b).

6. Rotating piston machine in accordance with Claim 5 characterized by the fact that the cam rings (7, 8) can be clamped in the axial direction.

7. Rotating piston machine in accordance with Claim 6 characterized by the fact that the cam rings (7, 8) are spring-loaded in the axial direction.

8. Rotating piston machine in accordance with any of the Claims 1 to 7 characterized by the fact that one set of cam rings (7, 8) of the pair are identical with but oppositely mounted to the other cam rings (7, 8) of the pair and that the rolling elements (9) of one set of cam rings (7, 8) are displaced by 45° relative to those of the other cam rings (7, 8).

9. Rotating piston machine in accordance with any of the Claims 1 to 8 characterized by the fact that the vanes (3a-3d, 4a-4d) of the rotating bodies (3, 4) have in a plane containing the shaft axis the crosssectional shape of a square, one diagonal of which is perpendicular to the shaft axis, and by the fact that the housing (2) comprises two halves whose separating line (33) is the central plane of the annular space (1).

10. Rotating piston machine in accordance with any of the Claims 1 to 9 characterized by the fact that the angular positioning of the cages (14) relative to the housing (2) can be changed.

11. Rotating piston machine in accordance with any of the Claims 1 to 10 characterized by the fact that at least parts of the radial outer wall of the annular space (1) consist of moveable, hollow elements (35) fitted with seals, which, when the bearing pressure against the vanes diminishes with a consequent deterioration of the sealing action, are once again pressed more firmly against the vanes by a leakage flow which this situation causes.

12. Rotating piston machine in accordance with any of the Claims 1 to 11 characterized by the fact that the rolling elements (9) in the cages (14) are held by bearing shells or guide shoes (12) with toothed attachments (13) to the cage (14) such that they can perform a rolling motion in one direction.
